# FASCICULE DE BREVET EUROPEEN

(11) **EP 0 008 272 B1**
(45) Date de publication et mention de la délivrance du brevet: **30.12.1981**
(21) Numéro de dépôt: 79400552.0
(22) Date de dépôt: 03.08.1979
(51) Int. Cl.: E04B 1/60, E04F 13/08

(54) **Dispositif pour l'accrochage, à distance d'une paroi, d'un revêtement constitué d'une pluralité de panneaux**
Vorrichtung zur Befestigung einer Verkleidung, bestehend aus einer Vielzahl von Panelen, auf Abstand zu einer Wand
Means for applying at some distance from a wall a cladding composed of a plurality of panels

(30) Priorité: 07.08.1978 FR 7823213
(43) Date de publication de la demande: 20.02.1980
(73) Titulaire: SAFAMA S.A., F-49000 Angers (FR)
(72) Inventeur: Viemon, Bernard, F-49800 Trelaze (FR)
(74) Mandataire: Mas, Paul Louis

## Description

La présente invention concerne un dispositif pour accrocher un revêtement à distance d'une paroi, ledit revêtement étant constitué d'une pluralité de panneaux fixés chacun à la paroi en plusieurs points, les panneaux étant équipés, à cet effet, sur leur face destinée à être en regard de la paroi de pattes de fixation aptes à coopérer avec au moins un élément profilé s'étendant horizontalement, cet élément profilé étant lui-même soutenu par des consoles ancrées dans la paroi, par l'intermédiaire d'une coulisse montée déplaçable sur chaque console pour régler la position de l'élément profilé par rapport à la paroi.

On connait déjà des dispositifs du genre ci-dessus propres à être solidarisés à une paroi, et adaptés à constituer des moyens de support à des panneaux destinés à former un revêtement à cette paroi.

Dans son brevet français N° 2 308 746 du 24.4.1975, la demanderesse a proposé un dispositif du genre considéré comprenant un élément profilé ayant, de part et d'autre d'une âme, une gorge longitudinale adaptée à être emboîtée sur une console solidarisée à la paroi, et deux autres gorges décalées verticalement et adaptées à coopérer, l'une avec des moyens de liaison fixés en partie inférieure d'un panneau, pour empêcher le débattement du panneau, suivant une direction sensiblement perpendiculaire à la paroi et l'autre avec des moyens de liaison fixés en partie supérieure d'une autre panneau adjacent, en sorte que le panneau est suspendu à cette autre gorge.

Un tel dispositif a donné, et donne encore satisfaction, du fait qu'il permet un réglage fin de chaque panneau, en sorte que le revêtement une fois réalisé présente une planéïté parfaite même si la paroi présente des défauts de planéïté; toutefois, il implique l'utilisation d'une multiplicité de pièces dont la fabrication, et la mise en oeuvre, font que le prix de revient de l'ensemble est élevé, sans omettre les difficultés de stockage, et les investissements en découlant.

La présente invention a pour objet un dispositif du genre ci-dessus, mais dont la réalisation et la mise en oeuvre, sensiblement simplifiées, conduisent ainsi à un coût nettement moins élevé.

Le dispositif suivant l'invention, pour fixer à distance d'une paroi, un revêtement ou habillage à cette paroi, se caractérise par le fait que l'élément profilé est tubulaire et qu'il comporte sur l'extérieur de part et d'autre d'un axe de symétrie deux gorges supérieures, et deux gorges inférieures, les gorges supérieures étant destinées à recevoir un premier étrier associé à chaque patte de fixation, solidaire des panneaux, tandis que les gorges inférieures sont destinées à coopérer avec un second étrier formé sur la coulisse.

Suivant une particularité de l'invention, les pattes de fixation, ainsi que les consoles sont avantageusement constituées par un fer profilé comportant deux ailes à angle droit qui est plié en équerre.

Suivant l'invention, la coulisse est aménagée pour constituer le second étrier; elle est aussi déplaçable perpendiculairement au plan de la paroi sur la branche horizontale de la console à laquelle, elle peut être fixée dans une position choisie fonction de l'état de la surface de la paroi, la console étant quant à elle réglable suivant un plan parallèle à la paroi, on peut réaliser avec de tels éléments et ce, sans difficulté, une structure dans laquelle les profilés tubulaires sont disposés avec une précision surprenante, même si la paroi, comme c'est souvent le cas, présente des défauts de planéité plus ou moins prononcés.

On constate que, hormis l'élément profilé tubulaire, tous les autres éléments du dispositif à savoir: patte de fixation et premier étrier associé, console, coulisse avec le second étrier avantageusement intégré, sont obtenus par découpage et emboutissage, en sorte que la fabrication de tels éléments est d'un prix de revient modique.

Un tel dispositif comportant un nombre restreint d'éléments permet d'ajuster parfaitement la position des panneaux en agissant sur la coulisse, ainsi que, éventuellement, sur les consoles et les pattes de fixation, ces dernières comportant à cet effet des lumières appropriées.

Selon encore une autre particularité de l'invention, les panneaux sont fixés chacun à la paroi en quatre points situés à égale distance du centre dudit panneau, cette disposition permettant de maintenir les panneaux rigides et d'éviter ainsi toutes déformations de ces derniers qui pourraient survenir dans le temps étant donné leur exposition aux intempéries; on notera toutefois que les deux points supérieurs des panneaux assurent leur suspension, tandis que les deux points inférieurs assurent leur stabilité suivant un plan perpendiculaire à la paroi, et sont en outre adaptés à autoriser la dilatation du panneau vers le bas.

On précise de plus, que chacun des points de fixation ci-dessus comprend un dispositif conformément à l'invention.

D'autres caractéristiques et avantages de l'invention ressortiront d'ailleurs mieux de la description qui va suivre donnée à titre d'exemple en référence aux dessins annexés dans lesquels:
la figure 1 illustre en perspective schématique partielle un revêtement en place à distance d'une paroi, ce revêtement étant constitué d'une pluralité de panneaux, supporté à l'aide de dispositifs conformément à l'invention;
la figure 2 est une coupe verticale selon un plan passant par la ligne II-II indiquée à la figure 1
la figure 3 est une perspective éclatée montrant les différents éléments constituant le dispositif conformément à l'invention;
la figure 4 montre en perspective un détail de réalisation de la fixation des consoles et des pattes.

Dans l'exemple de réalisation choisi et représenté aux figures, chaque panneau 5 est accroché en quatre points A.B.C.D. à deux éléments profilés tubulaires 50 parallèles et décalés en hauteur; les éléments profilés tubulaires 50 étant eux-mêmes portés par des moyens globalement indiqués par E qui sont fixés à la paroi P à des intervalles réguliers, ces intervalles étant notamment fonction de la nature de la paroi.

Les moyens de support des éléments profilés tubulaires 50 comprennent une console 10 formée à partir d'un fer à profil en U qui est plié en équerre; cette console 10 est destinée à être solidarisée avec la paroi P, elle comprend une branche 11 avec une lumière allongée 12 permettant un réglage vertical parallèle à la paroi et par conséquent le positionnement de l'autre branche 13.

L'ancrage de la console 10 à la paroi P est obtenu de toute manière appropriée non représentée ici parce que ne faisant pas partie de la présente invention.

L'autre branche 13 de la console est destinée à porter une coulisse indiquée globalement en 16 présentant une section transversale en U, adaptée à chevaucher la branche 13 de la console 10; la face supérieure 17 - ou semelle - de cette coulisse, comporte d'une part, des perçages, par exemple deux 19, 19A, décalés longitudinalement et, d'autre part, un crevé 20 ménageant une première patte 21, tandis qu'une seconde patte 22 est ménagée par un découpage approprié d'une partie terminale libre de la semelle. Les pattes précitées 21, 22, qui sont dépassantes par rapport à la semelle 17 constituent le second étrier.

La coulisse 16 comporte en outre deux bords tombés longitudinaux 24, 25, dirigés vers le bas, c'est-à-dire dans une direction opposée aux pattes 21, 22, en sorte que la semelle 17, les ailes 24, 25, forment la section en U mentionnée ci-dessus.

La coulisse 16 est adaptée à chevaucher la branche 13 de la console 10; elle y est assujettie au moyen d'un système vis-écrou usuel 26, 26' engagé dans une lumière 13A ménagée dans la branche 13 de la console, et dans l'un des deux trous 19, 19A, ménagés dans la semelle 17 de la coulisse.

Avec une telle disposition la coulisse 16 est réglable suivant une direction perpendiculaire à la paroi P entre une position extrême avancée, ou une position extrême reculée.

De plus, la coulisse 16 est avantageusement réglable dans un plan horizontal grâce au fait que l'espacement compris entre ses branches 24, 25, est légèrement plus grand que la section du profilé en U formant la console 10.

Chaque point d'accrochage d'un panneau 5, avec un profilé 50, comprend ainsi un premier étrier indiqué dans son ensemble par 30, à section transversale en U, dont les branches 31, 32, ont un entr'axe correspondant à celui des pattes 21, 22 précitées, tandis que la base 33 comporte un trou de profil quadrangulaire 34, dans lequel est engagée une vis 35 comportant un tronçon 36 également à section qudrangu- laire en sorte que ladite vis est bloquée en rotation par rapport à l'étrier 30; cette vis est destinée à permettre de solidariser l'étrier 30 à une partie de fixation indiquée globalement par 37.

La patte de fixation 37 présente une structure sensiblement analogue à celle de la console 10 en ce sens qu'elle comporte deux branches en équerre 38, 39; la branche 39 est prévue avec une lumière allongée 41, destinée à permettre l'assemblage de l'étrier 30 à ladite patte de fixation 37 au moyen de la vis précitée 35 et d'une écrou 35A, tandis que la branche 38 comporte également une lumière allongée 42 qui est destinée à permettre le passage d'un goujon fileté 45, vissé dans un insert 46 solidarisé au panneau 5, et apte à coopérer avec un écrou 44.

Le profilé tubulaire 50 présente une section transversale sensiblement carrée avec sur l'extérieur de part et d'autre d'un axe de symétrie X-X un nervurage longitudinal 51, 52, aménagé pour constituer des gorges dites supérieures 53, 54, et inférieures 55, 56, tandis que les deux autres faces 57, 58, dudit profilé tubulaire présentent une surface concave de l'extérieur vers l'intérieur.

En vue de constituer un revêtement à une paroi, une pluralité de consoles 10 sont solidarisées à la paroi P de toute manière convenable de telle sorte que l'écartement H (figure 2 en particulier) entre deux consoles décalées en hauteur soit constant, les consoles supérieures 10A étant toutes sur un même plan horizontal de même que les consoles inférieures 10B; on peut aisément obtenir l'écartement H constant, étant donné que les consoles sont réglables parallèlement à la paroi P, ce qui permet le forage de points d'ancrage avec certaines tolérances. Sur chacune des consoles ainsi mises en place est assujetie une coulisse 16A, 16B, en sorte que les seconds étriers constitués par les pattes 21, 22, se trouvent inscrits dans un plan parfaitement vertical, (le réglage de la position de chacun des étriers 21, 22 étant obtenù par déplacements de la coulisse 16 sur les branches correspondantes 13 des consoles); un profilé tubulaire 50A est présenté sur les coulisses 16A d'une rangée supérieure et est accouplé à ces dernières par engagement des gorges inférieures 55, 56, sur les seconds étriers formés par les pattes 21, 22; un profilé tubulaire 50B est accouplé de manière analogue aux coulisses 10B d'une rangée inférieure. Il convient de noter que la longueur des profilés tubulaires 50 peut être telle que ceux-ci chevauchent deux ou plusieurs coulisses préalablement réglées sur un même niveau horizontal en sorte que lesdits profilés tubulaires peuvent s'étendre le long de plusieurs panneaux.

Lorsque ces opérations sont effectuées, les panneaux 5 équipés de pattes de fixation 37A, 37B, elles-mêmes équipées des premiers étriers 30A, 30B, peuvent être mis en place en engageant les ailes 31, 32, des étriers précités dans les gorges supérieures 53, 54, des profilés tubulaires 50A, 50B, et constituer ainsi une rangée horizontale de panneaux et ainsi de suite en commençant par le bas de la paroi à revêtir. Il sera observé (figure 2 en particulier) que l'écartement H1 compris entre les branches horizontales 39 des pattes de fixation 37A, 37B, est légèrement inférieur à l'écartement H compris entre les branches horizontales 13 des consoles 10A, 10B, en sorte que les premiers étriers supérieurs porteurs indiqués globalement en 30A viennent en butée contre le profilé tubulaire 50A, tandis que les premiers étriers inférieurs dits stabilisateurs indiqués globalement en 30A', tout en ayant leurs ailes engagées dans les gorges supérieures 53, 54, du profilé tubulaire 50B, ne viennent pas en butée contre ce dernier, mais se trouvent à distance de celui-ci selon un jeu J.

Une telle disposition a notamment pour but de permettre une dilatation éventuelle des panneaux 5 vers le bas; à cet effet il est noté que deux panneaux superposés ne sont pas jointifs mais nénagent entre leurs bords en vis-à-vis un jeu J1 (figure 1 en particulier) permettant ladite dilatation.

Il convient de remarquer que l'accrochage des panneaux est obtenu avec un nombre restreint de dispositifs d'accrochage pouvant être réalisés et mis en place aisément tout en permettant diverses possibilités de réglage sur place. De plus, les panneaux constituant le revêtement n'ont pas nécessairement une largeur identique, mais ceci n'est pas gênant du fait que les pattes de fixation dont ils sont munis peuvent être accrochées en un point quelconque le long des profilés tubulaires.

Selon une autre particularité de l'invention, il est avantageux d'assurer un blocage parfait des consoles sur la paroi à revêtir et des panneaux avec les pattes de fixation; à cet effet, (voir figure 4 en particulier) les consoles 10, ainsi que les pattes de fixation 37, sont formées à partir d'un profilé en U dont la base comporte sur sa face intérieure deux nervures longitudinales 65, 66, dans lesquelles un élément de blocage 67 peut s'ancrer sous l'action d'un moyen de serrage 68 solidarisant les consoles ou les pattes de fixation respectivement à la paroi P et au panneau 5. Un tel élément de blocage est avantageusement constitué par une plaquette métallique cintrée ayant deux bords 67A, 67B, en biseau aptes à s'incruster dans les nervures précitées lors du serrage. On comprendra que le moyen de serrage 68 étant lui-même ancré dans la paroi ou le panneau, l'incrustation des éléments de blocage 67 dans les nervures assurent l'immobilisation de la console ou du panneau.

## Revendications

1. Dispositif pour accrocher un revêtement à distance d'une paroi, ledit revêtement étant constitué d'une pluralité de panneau (5) fixés chacun à la paroi (P) en plusieurs points, les panneaux (5) étant équipés à cet effet sur leur face destinée à être en regard de la paroi de pattes de fixation (37) aptes à coopérer avec au moins un élément profilé (50) s'étendant horizontalement, cet élément profilé (50) étant lui-même soutenu par des consoles (10) ancrées dans la paroi (P) par l'intermédiaire d'une coulisse (16) montée déplaçable sur chaque console (10) pour régler la position de l'élément profilé (50) par rapport à la paroi (P), dispositif caractérisé par le fait que l'élément profilé (50) est tubulaire et qu'il comporte sur l'extérieur de part de d'autre d'un axe de symétrie (X-X) deux gorges supérieures (53, 54) et deux gorges inférieures (55, 56), les gorges supérieures (53, 54) étant destinées à recevoir un premier étrier (30) associé à chaque patte de fixation (37) solidaire des panneaux, tandis que les gorges inférieures (55, 56) sont destinées à coopérer avec un second étrier (21, 22) formé sur la coulisse (16).

2. Dispositif suivant la revendication 1, caractérisé en ce que chacun des panneaux (5) est fixé à la paroi (P) en quatre points symétriques (A, B, C, D) par rapport au centre du panneau, sur deux éléments profilés tubulaires (50) décalés verticalement d'une hauteur (H).

3. Dispositif suivant l'une quelconque des revendications précédentes, caractérisé en ce que les éléments profilés tubulaires (50) s'étendent sur au moins la longueur d'un panneau.

4. Dispositif suivant la revendications 1, caractérisé en ce que le second étrier (21, 22) formé dans la coulisse (16) est adaptable sur la console (10) formée dans un profilé en U.

5. Dispositif suivant la revendication 4, caractérisé en ce que la coulisse (16) est réglable en position sur la console (10) selon une direction perpendiculaire au plan de la paroi (P).

6. Dispositif suivant la revendication 5, caractérisé en ce que la coulisse (16) est réglable suivant une direction transversale par rapport à la branche (13) de la console (10) à laquelle elle est associée.

7. Dispositif suivant la revendication 6, caractérisé en ce que la coulisse (16) comporte une semelle (17) avec deux bords tombés (24, 25) propres à coopérer avec la branche (13) de ladite console (10).

8. Dispositif suivant la revendication 7, caractérisé en ce que la semelle (17) de la coulisse (16) comporte au moins un passage (19, 19A) propre à se trouver en regard d'une lumière allongée (13A) ménagée dans la console (10).

9. Dispositif suivant la revendication 1, caractérisé en ce que les deux faces (57, 58) du profilé tubulaire (50) ne comportant pas de gorges, sont incurvées vers l'intérieur en vue de former un logement au moyen reliant le premier étrier (30) à la patte de fixation (37).

10. Dispositif suivant l'une quelconque des revendications précédentes, caractérisé en ce que le premier étrier (30) associé à une patte de fixation (37) est réglable en position suivant une direction perpendiculaire au plan du panneau (5) au moyen d'une lumière (42) ménagée à cet effet dans ladite patte de fixation (37), en sorte de permettre un réglage supplémentaire dudit panneau (5) par rapport à la paroi (P).

11. Dispositif suivant l'une quelconque des revendications précédentes, caractérisé en ce que chaque panneau (5) est suspendu en partie haute par au moins deux points et ce, par la mise en butée, sur le profilé tubulaire (50), des premiers étriers (30) solidarisés à la patte de fixation (37), tandis qu'en partie basse, au moins un étrier (30) solidarisé à une patte de fixation (37), ménage avec la face correspondante du profilé (50), un jeu (J) pour des dilatations éventuelles du panneau (5), les parties terminales libres dudit étrier (30) étant engagées dans les gorges supérieures (53, 54) du profilé tubulaire (50) et assurant ainsi la stabilisation frontale du panneau (5).

12. Dispositif suivant l'une quelconque des revendications précédentes, caractérisé par un profilé en U utilisé pour constituer les consoles (10), ainsi que les pattes de fixation (37) comportant intérieurement deux nervures longitudinales (65, 66) de part et d'autre d'un axe longitudinal médian.

13. Dispositif suivant l'une quelconque des revendications précédentes, caractérisé en ce qu'un élément de blocage (67) est disposé entre des moyens de serrage (68) solidarisant la console (10) à la paroi (P) et une patte de fixation (37) au panneau (5) ledit élément de blocage (67) étant apte à s'incruster lors du serrage dans les nervures (65, 66) ménagées à cet effet dans les consoles (10) et pattes de fixation (37).

## Claims

1. A device for fixing a cladding at a spacing from a wall, the cladding comprising a plurality of panels (5) which are each fixed to the wall (P) at a plurality of points, the panels (5) for that purpose being provided on their face which is intended to be disposed facing the wall, with fixing lugs (37) arranged to co-operate with at least one horizontally extending shaped member (50), the shaped member (50) itself being supported by brackets (10) anchored in the wall (P), by means of a slide member (16) mounted displaceably on each bracket (10) for adjusting the position of the shaped member (50) with respect to the wall (P), the device being characterised in that the shaped member (50) is tubular and that, on the outside, on respective sides of an axis (X-X) of symmetry, it comprises two upper grooves (53, 54) and two lower grooves (55, 56) the upper grooves (53, 54) being intended to receive a first stirrup-like member (30) associated with each fixing lug (37) which is fixed with respect to the panels, while the lower grooves (55, 56) are intended to co-operate with a second stirrup-like member (21, 22) formed on the slide member (16).

2. A device according to claim 1 characterised in that each of the panels (5) is fixed to the wall (P) at four symmetrical points (A, B, C, D) with respect to the centre of the panel, on two tubular shaped members (50) which are displaced vertically by a height (H).

3. A device according to either one of the preceding claims characterised in that the tubular shaped member (50) extend over at least the length of a panel.

4. A device according to claim 1 characterised in that the second stirrup-like member (21, 22) formed in the slide member (16) can be fitted on the bracket (10) which is formed in a U-shaped member.

5. A device according to claim 4 characterised in that the slide member (16) is adjustable in position on the bracket (10) in a direction which is perpendicular to the plane of the wall (P).

6. A device according to claim 5 characterised in that the slide member (16) is adjustable in a direction which is transverse with respect to the limb portion (13) of the bracket (10) with which it is associated.

7. A device according to claim 6 characterised in that the slide member (16) comprises a base portion (17) with two downwardly extended edges (24, 25) capable of cooperating with the limb portion (13) of said bracket (10).

8. A device according to claim 7 characterised in that the base portion (17) of the slide member (16) comprises at least one opening (19, 19A) capable of being disposed opposite an elongate aperture (13A) provided in the bracket (10).

9. A device according to claim 1 characterised in that the two faces (57, 58) of the tubular shaped member (50), that do not have grooves, are curved inwardly so as to form a housing for the means connecting the first stirrup-like member (30) to the fixing lug (37).

10. A device according to any one of the preceding claims characterised in that the first stirrup-like member (30) associated with a fixing lug (37) is adjustable in position in a direction perpendicular to the plane of the panel (5) by means of an aperture (42) provided for that purpose in said fixing lug (37), so as to permit additional adjustment of said panel (5) with respect to the wall (P).

11. A device according to any one of the preceding claims characterised in that each panel (5) is suspended in its upper portion by at least two points, by the first stirrup-like members (30) which are fixed with respect to the fixing lug (37) abutting against the tubular shaped member (50), while in the lower portion, at least one stirrup-like member (30) which is fixed with respect to a fixing lug (37) provides a clearance (J) from the corresponding face of the shaped member (50), for possible expansion of the panel (5), the free terminal portions of said stirrup-like member (30) being engaged in the upper grooves (53, 54) of the tubular shaped member (50) and thus providing for frontal stablisation of the panel (5).

12. A device according to any one of the preceding claims characterised by a U-shaped member used to form the brackets (10) and the fixing lugs (37) which are internally provided with two longitudinal ribs (65, 66) on respective sides of a longitudinal median axis.

13. A device according to any one of the preceding claims characterised in that a locking element (67) is disposed between clamping means (68) for fixing the bracket (10) to the wall (P) and a fixing lug (37) to the panel (5), said locking element (67) being capable, upon being tightened, of digging into the ribs (65, 66) provided for that purpose in the brackets (10) and fixing lugs (37).

## Patentansprüche

1. Vorrichtung zum Aufhängen einer Verkleidung an einer Wand in einem Abstand von dieser, wobei die Verkleidung aus einer Mehrzahl von Platten (5) besteht, die jede an der Wand (P) an mehreren Punkten befestigt sind, wobei die Platten (5) zu diesem Zweck an der Seite, die der Wand gegenüberliegen soll, mit Haltem (37) versehen sind, die mit mindestens einem sich waagrecht erstreckenden Profilelement (50) zusammenwirken können, wobei dieses Profilelement (50) selbst durch in der Wand (P) verankerte Konsolen (10) mittels eines auf jeder Konsole (10) verschiebbar montierten Schlittens (16) gehalten ist, um die Stellung des Profilelements (50) bezüglich der Wand (P) einzustellen, wobei die Vorrichtung dadurch gekennzeichnet ist, daß das Profilelement (50) rohrförmig ist und an seiner Außenseite auf der einen und anderen Seite einer Symmetrieachse (X-X) zwei obere Rillen (53, 54) und zwei untere Rillen (55, 56) aufweist, wobei die oberen Rillen (53, 54) bestimmt sind zur Aufnahme eines ersten Bügels (30), der zu jedem mit den Platten fest verbundenen Halter (37) gehört, während die untern Rillen (55, 56) dazu bestimmt sind, mit einem auf dem Schlitten (16) ausgebildeten zweiten Bügel (21, 22) zusammenzuwirken.

2. Vorrichtung nach Anspruch 1, dadurch gekennzeichnet, daß jede der Platten (5) an der Wand (P) an vier, bezüglich des Mittelpunkts der Platte symmetrischen Punkten (A, B, C, D) an zwei senkrecht um eine Höhe (H) versetzten Profilrohrelementen (50) befestigt ist.

3. Vorrichtung nach einem der vorhergehenden Ansprüche, dadurch gekennzeichnet, daß die Profilrohrelemente (50) sich über mindestens die Länge einer Platte erstrecken.

4. Vorrichtung nach Anspruch 1, dadurch gekennzeichnet, daß der im Schlitten (16) ausgebildete zweite Bügel (21, 22) über die in einem U-Profil gebildete Konsole (10) aufsetzbar ist.

5. Vorrichtung nach Anspruch 4, dadurch gekennzeichnet, daß die Stellung des Schlittens (16) auf der Konsole (10) in einer zur Ebene der Wand (P) senkrechten Richtung einstellbar ist.

6. Vorrichtung nach Anspruch 5, dadurch gekennzeichnet, daß der Schlitten (16) in einer Querrichtung bezüglich des zu ihm gehörenden Arms (13) der Konsole (10) einstellbar ist.

7. Vorrichtung nach Anspruch 6, dadurch gekennzeichnet, daß der Schlitten (16) eine Sohle (17) mit zwei herabreichenden Kanten (24, 25) aufweist, welche mit dem Arm (13) der Konsole (10) zusammenwirken können.

8. Vorrichtung nach Anspruch 7, dadurch gekennzeichnet, daß die Sohle (17) des Schlittens (16) mindestens eine Öffnung (19, 19A) aufweist, welche sich gegenüber einem in der Konsole (10) ausgebildeten Langloch (13A) befinden kann.

9. Vorrichtung nach Anspruch 1, dadurch gekennzeichnet, daß die beiden keine Rillen aufweisenden flächen (57, 58) des Profilrohrs (50) nach Innen eingewölbt sind, um einen Sitz für die den ersten Bügel (30) mit dem Halter (37) verbindende Vorrichtung zu bilden.

10. Vorrichtung nach einem der vorangehenden Ansprüche, dadurch gekennzeichnet, daß die Stellung des einem Halter (37) zugeordneten ersten Bügels (30) in einer zur Ebene der Platte (5) senkrechten Richtung mittels eines Langlochs (42), das zu diesem Zweck im Halter (37) ausgebildet ist, einstellbar ist, um eine zusätzliche Einstellung der Platte (5) bezüglich der Wand (P) zu ermöglichen.

11. Vorrichtung nach einem der vorangehenden Ansprüche, dadurch gekennzeichnet, daß jede Platte (5) an ihrem oberen Teil an mindestens zwei Punkten aufgehängt ist, und zwar indem die mit dem Halter (37) fest verbundenen ersten Bügel (30) auf dem Profilrohr (50) anschlagen, während im unteren Teil mindestens ein mit einem Halter (37) fest verbundener Bügel (30) mit der entsprechenden Fläche des Profilrohrs (50) ein Spiel (J) für eventuelle Ausdehnungen der Platte (5) läßt, wobei die freien Endabschnitte dieses Bügels (30) in die oberen Rillen (53, 54) des Profilrohrs (50) eingreifen und so die frontale Stabilisierung der Platte (5) gewährleisten.

12. Vorrichtung nach einem der vorangehenden Ansprüche, dadurch gekennzeichnet, daß ein U-Profil zur Ausbildung der Konsolen (10) verwendet ist und daß die Halter (37) innen zwei Längsrippen (65, 66) beiderseits einer in der Mitte verlaufenden Längsachse aufweisen.

13. Vorrichtung nach einem der vorangehenden Ansprüche, dadurch gekennzeichnet, daß ein Blockierungselement (67) zwischen Klemmvorrichtungen (68), welche die Konsole (10) mit der Wand (P) und einen Halter (37) mit der Platte (5) verbinden, angeordnet ist, wobei das Blockierungselement (67) sich beim Festspannen in die zu diesem Zweck in den Konsolen (10) und Haltern (37) ausgebildeten Rippen (65, 66) eindrücken kann.
